# FASCICULE DE BREVET EUROPEEN

(11) **EP 0 025 404 B1**
(45) Date de publication et mention de la délivrance du brevet: **14.12.1983**
(21) Numéro de dépôt: 80420103.6
(22) Date de dépôt: 04.09.1980
(51) Int. Cl.: H05B 39/10

(54) **Elément de court-circuit d'alimentation série**
Kurzschlusselement für Serienschaltung
Short-circuiting element for series supply circuit

(30) Priorité: 11.09.1979 FR 7923262
(43) Date de publication de la demande: 18.03.1981
(73) Titulaire: Lautesse, Raymond, F-38540 Heyrieux (FR)
(72) Inventeur: Lautesse, Raymond, F-38540 Heyrieux (FR)
(74) Mandataire: Ropital-Bonvarlet, Claude

## Description

La présente invention concerne un élément de court-circuit pour un circuit d'alimentation série.

Plus précisément, la présente invention a pour objet un élément de court-circuit du type ayant deux bornes destinées à être connectées aux bornes d'un dispositif formant partie d'un ensemble de dispositifs conducteurs branchés en série entre deux bornes d'alimentation en courant électrique, l'élément de court-circuit étant normalement ouvert et devenant conducteur lorsque le dispositif sur lequel il est branché en parallèle cesse d'assurer la conduction de l'électricité entre ses bornes.

Ainsi, en cas de défaillance d'un des dispositifs de l'ensemble empêchant le passage du courant entre ses bornes, l'élément de court-circuit qui lui est associé se forme et assure l'alimentation des autres dispositifs de cet ensemble.

Un domaine d'application particulier, mais non limitatif, de l'élément de court-circuit objet de l'invention est celui des circuits d'éclairage ou de signalisation comportant plusieurs lampes branchées en série, par exemple les circuits de feux de balisage de piste d'aérodrome.

Dans le cas précisément des circuits de feux de balisage, les éléments de court-circuit utilisés actuellement sont à relais à accrochage mécanique. Lorsqu'un filament de lampe est coupé, le relais associé à la lampe se ferme et court-circuite par un contact verrouillé mécaniquement l'ensemble lampe et bobine d'excitation du relais.

Toutefois, il s'avère que, les relais étant pré- magnétisés, le moindre choc les fait fonctionner. Cet inconvénient est encore plus manifeste lorsqu'un relais a déclenché plusieurs fois car il est alors plus sensible aux vibrations.

Dans un domaine d'application différent mais concernant toujours des circuits de lampes montées en série, on a déjà proposé d'associer à chaque lampe un élément de court-circuit du type distructif comme dans le brevet français 422 443. Un tel élément n'est pas satisfaisant car il implique une intervention obligatoire de remplacement à la fois de la lampe défectueuse et de l'élément qui lui est associé.

En outre, l'enseignement selon ce brevet français prévoit de faire intervenir un relais électromécanique pour l'établissement d'un circuit d'alimentation en parallèle assurant le passage du courant vers l'élément de court-circuit dès la rupture de filament de la lampe. Un tel relais est affecté des mêmes inconvénients que ceux rappelés ci-dessus.

Une telle solution technique n'est donc pas satisfaisante dans le domaine d'application visé.

Un élément de court-circuit pour installation d'éclairage, tel que défini dans le préambule de la revendication 1 est connu du brevet français 7421 218 publié sous le numéro 2275962. Un tel élément est propre aux lampes à décharge à haute pression connues pour posséder dans leur circuit d'alimentation une self d'équilibrage. Un tel élément comprend un interrupteur statique branché entre deux bornes dont l'une est située en amont de la self. Cet interrupteur est déclenché par des impulsions de commande provenant du secondaire d'un transformateur dont la primaire est branché entre l'aval de la self et la seconde borne. Un tel élément, qui comporte ainsi trois bornes de connexion, est complété par une lampe à incandescence interposée entre la borne amont et l'interrupteur statique.

L'application particulière visée ne permet pas l'utilisation d'un tel élément pour des feux de balisage en série. En effet, la présence de la self n'est pas compatible avec un nombre de lampes série relativement important étant donné le déphasage apporté par les selfs et l'élévation rapide de la tension d'alimentation qui en résulterait. A supposer qu'une telle utilisation soit cependant envisagée, les moyens proposés par ce brevet français ne permettraient pas de résoudre le problème posé. En effet, si la lampe à décharge d'un premier élément de court-circuit s'arrête de fonctionner, il pourrait être considéré que la continuité du circuit série reste établie par la lampe à incandescence. Ceci n'est plus vrai toutefois en cas de destruction de cette lampe qui représente un élément de fiabilité douteuse dans l'application considérée.

Par ailleurs, il faut noter que la self est placée en série avec la lampe principale et que le déclenchement de l'interrupteur statique est assuré par un transformateur branché entre la self et la lampe. En cas de destruction de la self, la fonction de dérivation ne peut plus être assumée puisque le transformateur n'est plus alimenté.

Un tel élément ne peut donc être utilisé dans le domaine visé.

La présente invention a pour but d'apporter une solution au problème ainsi posé en proposant un nouvel élément de court-circuit susceptible de fonctionner de façon correcte même dans des conditions d'exploitation difficiles et offrant l'avantage d'être insensible aux chocs mécaniques et de ne pas connaître de vieillissement prématuré.

Ce but est atteint du fait que, conformément à l'invention l'élement de court-circuit comprend:
-un circuit interrupteur statique de dérivation comprenant au moins un composant ayant deux électrodes reliées directement aux bornes du dispositif,
-un circuit de commande de déclenchement comprenant au moins une diode ZENER assumant une fonction de déclenchement et appliquant à l'électrode de commande un signal de déclenchement rendant le composant conducteur lorsque la tension aux bornes du dispositif dépasse un seuil prédéterminé,
-un circuit branché, en parallèle du circuit interrupteur, entre les bornes et comportant un organe de protection contre les surtensions.

Le seuil prédéterminé étant choisi à une valeur par exemple l'égèrement supérieure à la tension nominale aux bornes du dispositif à surveiller, toute élévation de tension au-delà de ce seuil provoquera la conduction de l'élément de court-circuit. Ainsi apparaît un avantage particulier de l'élément de court-circuit conforme à l'invention, avantage qui réside dans le fait qu'il remplit non seulement sa fonction de dérivation en cas de coupure de dispositif surveillé, mais aussi une fonction de protection en cas de surtension aux bornes du dispositif surveillé non due à une coupure de celui-ci.

Selon une particularité de l'élément de court-circuit conforme à l'invention, l'interrupteur statique est formé par au moins un composant à semiconducteur, par exemple triac ou thyristor.

Selon une caractéristique de l'élément de court-circuit conforme à l'invention, le circuit de commande de déclenchement comporte au moins une diode Zéner reliée à une borne de l'élément.

Le circuit de commande de déclenchement peut être branché soit entre une borne de l'élément et l'électrode de commande, soit entre les bornes de l'élément, une sortie supplémentaire étant alors reliée à l'électrode de commande. Dans ce dernier cas, un transformateur d'impulsions peut être prévu avec un enroulement primaire branché en série entre les bornes de l'élément et un enroulement secondaire relié à l'électrode de commande.

D'autres particularités et avantages du dispositif conforme à l'invention ressortiront à la lecture de la description faite ci-après, à titre indicatif mais non limitatif, en référence aux dessins joints qui illustrent:
-figure 1: un schéma de circuit d'alimentation série de feux de balisage muni d'éléments de court-circuit conformes à l'invention;
-figures 2 à 4: trois schémas illustrant des variantes de réalisation d'un élément de court-circuit conforme à l'invention, et,
-figures 5 et 6: une vue en plan et une vue de côté d'une plaquette sur laquelle est monté un élément de court-circuit conforme à l'invention.

Le circuit d'alimentation série de feux de balisage représenté par la figure 1 comporte un régulateur de courant 1 qui alimente, les enroulements primaires branchés en série de transformateurs 2. Le secondaire de chaque transformateur alimente en courant alternatif, entre ses bornes 4 et 5, un circuit 3 comportant plusieurs lampes 6 branchées en série. Un élément de court-circuit 10 est branché en dérivation sur chaque lampe. Un seul circuit 3 et un seul élément 10 sont représentés en détail sur la figure 1.

Conformément à l'invention, l'élément de court-circuit 10 comporte un interrupteur statique se fermant en réponse à une élévation anormale de la tension à ses bornes.

Dans l'exemple illustré par la fig. 1, l'élément 10 comporte deux bornes 8₁ et B', raccordées aux bornes de la lampe 6 sur laquelle cet élément 10 est branché en parallèle. L'élément 10 comprend un triac TR₁ branché entre les bornes 8₁ et B'₁. L'électrode de commande G1 du triac TR1 est reliée à un circuit de commande de déclenchement comportant, entre la borne B1 et l'électrode G1, une résistance R1 et un ensemble de diodes. L'ensemble de diodes comporte un premier circuit série formé d'une diode D1 et d'une diode Zéner Z1 avec leurs cathodes en commun et un second circuit série formé d'une diode D' 1 et d'une diode Zéner Z' 1 avec leurs anodes en commun. Une résistance V1 à valeur variable en fonction de la tension est branchée entre les bornes B1 et B'1 en parallèle sur le triac TR 1.

Le fonctionnement de l'élément de court-circuit 10 est le suivant.

Les diodes Zéner Z1 et Z'1 sont choisies de manière que la tension sur la gâchette G 1, pour chaque alternance, reste endeçà du seuil de déclenchement du triac TR 1 lorsque la lampe 6, aux bornes de laquelle le circuit 10 est branché, fonctionne normalement. Le triac TR 1 est alors bloqué.

Si le filament de la lampe se coupe, le courant ne circule plus dans le circuit 3 et la tension aux bornes 4 et 5 se trouve entièrement disponible aux bornes de l'élément 10. Lorsque, à chaque demi-alternance, la tension appliquée à l'électrode G1 à travers le circuit R1, D1, Z1 ou R1, D'1, Z'1 (selon le signe de l'alternance) dépasse le seuil déterminé par les diodes et les conditions de fonctionnement de triac TR 1, ce dernier conduit. Le triac est donc alors déclenché à chaque demi-alternance et assure le passage du courant permettant le fonctionnement des autres lampes 6 branchées sur le circuit 3.

Si, pour une raison quelconque, la tension aux bornes de l'élément 10 croît anormalement sans que cela résulte d'une coupure de filament de la lampe, l'élément 10 fonctionne comme décrit ci-dessus et assure donc une protection de la lampe contre les surtensions.

Le composant V1 est de préférence un varistor à oxyde métallique ayant une caractéristique intensité-tension en forme de Z, la résistance décroissant brusquement lorsque la tension aux bornes du varistor franchit, en valeur absolue, un seuil donné. Ce composant V1 assure donc une protection de l'élément 10 contre les surtensions.

Différentes variantes de réalisation de l'élément de court-circuit sont illustrées par les figures 2 à 4.

L'élément 20 de la figure 2 comporte, à la place du triac TR 1, deux thyristors TH2 et TH'2 montés en parallèle et têtebêche entre les bornes B2 et B'2 de l'élément 20. Le thyristor TH2 est associé à un circuit de commande de déclenchement comportant une résistance R2, une diode D2 et une diode Zéner Z2 branchées en série entre la borne B2 et l'électrode de commande G2 du thyristor TH2, les diodes D2 et Z2 ayant leurs cathodes en commun. De la même façon, le thyristor TH'2 est associé à un circuit de commande de déclenchement comportant une résistance R'2, une diode D'2 et une diode Zéner Z'2 branchées en série entre la borne B'2 et l'électrode de commande G'2 du thyristor TH'2, les diodes D'2 et Z'2 ayant leurs cathodes en commun. Un varistor V2 est branché entre les bornes B2 et B'2 en parallèle sur les thyristors TH2 et TH'2.

L'élément 20 est donc parfaitement équivalent à l'élément 10 de la figure 1 et son fonctionnement est analogue à celui de ce dernier.

Lorsque la tension aux bornes B2, B'2 dépasse un seuil prédéterminé, les thyristors TH2 et TH'2 sont rendus conducteurs alternativement au cours des demi-alternances positives et négatives successives.

Dans le cas de la figure 3, l'élément de court-circuit 30 comporte, entre ses bornes B3 et B', un triac TR 3 branché en parallèle sur un varistor V3. Le circuit de commande de déclenchement comporte, entre les bornes B3 et B'3, un circuit série formé d'une résistance R3, du primaire d'un transformateur d'impulsions T3 et d'un ensemble de diodes D3, Z3, D'3, Z'3 semblable a l'ensemble de diodes D1, Z1, D'1, Z'1 de l'élément 10 de la figure 1. Le secondaire du transformateur T3 est branché en série avec une résistance S3 entre la borne B'3 et l'electrode de commande G3 du triac TR 3.

L'élément de court-circuit 30 fonctionne de façon semblable à l'élément 10 de la figure 1. Lorsque la tension entre les bornes B3 et B'3 atteint une valeur telle que l'ensemble à diodes Z3, D3, Z'3, D'3 conduit au cours de chaque demi-alternance, le transformateur T3 applique sur l'électrode G3 des impulsions rendant le triac TR 3 conducteur.

Dans le cas de la figure 4, l'élément de court-circuit 40 comporte deux thyristors TH4 et TH'4 montés tête-bêche en parallèle entre les bornes B4 et B'4 de l'élément 40, un varistor V4 étant également monté entre les bornes B4 et B'4, en parallèle sur chaque thyristor. Le circuit de commande de déclenchement des thyristors comporte, pour les deux thyristors, un circuit série branché entre les bornes B4 et B'4 et formé d'une résistance R4, d'un primaire d'un transformateur d'impulsions T4 et d'un ensemble de diodes D4, Z4, D'4, Z'4 semblable à l'ensemble de diodes D1, Z1, D' 1, Z' de l'élément 10 de la figure 1. Le transformateur T4 a un premier enroulement secondaire branché en série avec une résistance S4 entre la borne B4 et l'électrode de commande G4 du thysistor TH4, et un second enroulement secondaire branché en série avec une résistance S'4 entre la borne et l'électrode de commande G'4 du thyristor TH'4.

Lorsque la tension entre les bornes B4 et B'4 atteint une valeur telle que l'ensemble à diodes Z4, D4, Z'4, D'4 conduit au cours de chaque demi-alternance, le transformateur T4 applique sur les électrodes G4, G'4 des impulsions qui rendent les thyristors TH 4 et TH' 4 alternativement conducteurs au cours des demi-alternances successives.

Dans le cadre de leur application aux circuits a'alimentation de feux de balisage, les éléments de court-circuit conformes à l'invention sont soumis à des conditions d'exploitation sévères. De préférence, les composantes de chaque élément de court-circuit sont montés sur une plaquette de circuit imprimé 50 (figures 5, 6) et sont noyés dans un enrobage d'étanchéité 51 obtenu, par exemple, par moulage d'une résine.

De préférence, la plaquette 50 sert de support de montage de l'élément de court-circuit à l'intérieur de boîtier métallique constituant l'enveloppe du feu de balisage auquel l'élément est associé, et la plaquette 50 transmet à cette enveloppe métallique l'énergie calorifique dissipée par le triac ou les thyristors lorsqu'ils conduisent. A cet effet, la plaquette 50 comporte une zone métallisée 52 sur laquelle est fixé la boîtier 53 du triac ou de chaque thyristor et dans laquelle sont formés des trous 54 de fixation de la plaquette sur le boîtier du feu de balisage.

Bien entendu, diverses modifications ou adjonctions pourront être apportées aux modes de réalisation décrits plus haut d'un élément de court-circuit conforme à l'invention sans pour cela sortir du cadre de protection défini par les revendications annexées.

## Revendications

1. Elément de court-circuit destiné à être connecté en parallèle aux deux bornes (B' 1 ―B 1 ) d'un dispositif conducteur (6) et du type normalement ouvert et devenant conducteur lorsque ce dispositif cesse d'assurer la conduction de l'électricité entre ces bornes, cet élément comprenant d'une part un circuit interrupteur statique comportant au moins un composant (TR1) relié par ses électrodes aux bornes du dispositif et une électrode de commande (G1) et, d'autre part, un circuit de commande de déclenchement relié à une borne (B1) du dispositif et à l'électrode de commande, caractérisé en ce que, dans son application en tant qu'élément de court-circuit destiné à établir un circuit de dérivation pour un dispositif conducteur (6) faisant partie d'un ensemble de dispositifs conducteurs (6) branchés en série entre deux bornes d'alimentation (4) et (5), il comprend
-un circuit interrupteur statique de dérivation comprenant au moins un composant (TR1) ayant deux électrodes reliées directement aux bornes (B' 1B1) du dispositif (6)
-un circuit de commande de déclenchement comprenant au moins une diode ZENER (Z1) assumant une fonction de déclenchement et appliquant à l'électrode de commande (G1) un signal de déclenchement rendant le composant (TR1) conducteur lorsque la tension aux bornes du dispositif dépasse un seuil prédéterminé
-un circuit branché, en parallèle du circuit interrupteur, entre les bornes (B'₁―B₁) et comportant un organe (V1) de protection contre les surtensions.

2. Elément de court-circuit selon la revendication 1, caractérisé en ce que le circuit de commande de déclenchement comporte un transformateur (T3) possédant un enroulement primaire branché en série avec au moins la diode ZENER (Z3) entre les deux bornes (B'3-B3) et au moins un enroulement secondaire placé sur un circuit s'établissant entre l'électrode de commande (G3) et l'une (B'3) des bornes.

3. Elément de court-circuit selon la revendication 1, caractérisé en ce que l'organe de protection de circuit branché en parallèle sur le circuit interrupteur est constitué par une résistance (V₁―V₂―V₃) ou (V₄) de résistivité variable en fonction de la tension à ses bornes.

## Patentansprüche

1. An die beiden Klemmen (B'1-B1) einer stromleitenden Einrichtung (6) parallel dazu anzuschließendes Kurzschlußelement der normalerweise offenen Bauart, das dann leitend wird, wenn diese Einrichtung aufhört, die elektrische Leitung zwischen diesen Klemmen zu gewährleisten, um zum einen einen statischen Schalterstromkreis mit wenigstens einem über seine Elektroden mit den Klemmen der Einrichtung verbundenen Bauteil (TR1) und einer Steuerelektrode (G1) und zum anderen eine an eine Klemme (B1) der Einrichtung und an die Steuerelektrode angeschlossene Auslösesteuerschaltung aufweist, dadurch gekennzeichnet, daß das Kurzschlußelement bei seinem Einsatz sur Schaffung eines Nebenschlußstromkreises für eine stromleitende Einrichtung (6), die einen Teil einer Gesamtheit von zwischen zwei Netzstromanschlußklemmen (4 und 5) in Serie zueinander angeschalteten stromleitenden Einrichtungen (6) bildet,
einen statischen Umgehungsschalterkreis mit wenigstens einem Bauteil (TR1) mit zwei unmittelbar mit den Klemmen (B'1-B1) der Einrichtung (6) verbundenen Elektroden,
eine Auslösesteuerschaltung mit wenigstens einer Zenerdiode (Z1), welche die Funktion des Auslösers übernimmt und an die Steuerelektrode (G1) ein Auslösesignal anlegt, welches das Bauteil (TR1) leitend werden läßt, wenn die Spannung an den Klemmen der Einrichtung einen vorbestimmten Schwellenwert überschreitet,
und einen parallel zu dem Umgehungsschalterkreis zwischen den Klemmen (B'1-B1) liegenden Nebenzweig mit einem Schutzorgan (V1) gegen Überspannungen aufweist.

2. Kurzschlußelement nach Anspruch 1, dadurch gekennzeichnet, daß die Auslösesteuerschaltung einen Transformator (T3) enthält, der eine in Serie mit wenigstens der Zenerdiode (Z3) zwischen den beiden Klemmen (8'3-83) liegende Primärwicklung und wenigstens eine Sekundärwicklung besitzt, die in einem Schaltkreis zwischen der Steuerelektrode (G3) und der eine (B'3) der Klemmen liegt.

3. Kurzschlußelement nach Anspruch 1, dadurch gekennzeichnet, daß das parallel zu dem Umgehungsschalterkreis angeschaltete Schutzorgan durch einen Widerstand (V1-V2-V3) oder (V4) mit abhängig von der Spannung an seinen Klemmen variablem Widerstandswert gebildet ist.

## Claims

1. Short-circuit element designed to be connected in parallel to the two terminals (B'1-Bi) of a conductor device (6) and of the type normally open and becoming conductor when said device stops conducting electricity between said terminals, said element comprising, on the one hand, a static ON-OFF circuit provided with at least one component (TR1) connected by its electrodes to the terminals of the device and a control electrode (G1) and, on the other hand, a trigger control circuit connected to a terminal (B1) of the device and to the control electrode, characterized in that, in its application as short-circuit element meant to create a by-pass circuit for a conductor device (6) which is part of an assembly of conductor devices (6) connected in series between two supply terminals (4) and (5), it comprises
-a static ON-OFF by pass circuit provided with at least one component (TR1) having two electrodes connected directly to the terminals (B' 1B1) of the device (6),
-a trigger control circuit provided with at least one ZENER (Z1) diode having a triggering function and applying to the control electrode a triggering signal which renders the component (TR1) conductive when the voltage at the terminals of the device exceeds a predetermined threshold,
-a circuit connected between the terminals (B'1-B1) in parallel to the ON-OFF circuit and comprising a member (VI) for protection against excess voltage.

2. Short-circuit element according to claim 1, characterized in that the trigger control circuit comprises a transformer (T3) provided with a primary winding connected in series with at least the ZENER diode (Z3) between the two terminals (B'3―B3) and at least a secondary winding arranged on a circuit produced between the control electrode (G3) and one (B'3) of the terminals.

3. Short-circuit element according to claim 1, characterized in that the member provided for the protection of the circuit connected in parallel to the ON-OFF circuit consists of a resistor (V₁―V₂―V₃) or (V₄) whose resistivity varies as a function of the voltage at its terminals.
